# EUROPÄISCHE PATENTSCHRIFT

(11) **EP 3 029 782 B1**
(45) Veröffentlichungstag und Bekanntmachung des Hinweises auf die Patenterteilung: **02.11.2016**
(21) Anmeldenummer: 14196411.4
(22) Anmeldetag: 04.12.2014
(51) Int. Cl.: H01P 1/04, H01R 24/42, H01R 24/54

(54) **Hochfrequenzsignaldurchführung**
High frequency signalling
Production de signal haute fréquence

(43) Veröffentlichungstag der Anmeldung: 08.06.2016
(73) Patentinhaber: VEGA Grieshaber KG, 77709 Wolfach (DE)
(72) Erfinder: Baur, Roland, 78126 Königsfeld (DE)
(74) Vertreter: Westphal, Mussgnug & Partner Patentanwälte mbB

(56) Entgegenhaltungen:
- EP-A2- 0 161 486
- DE-A1- 2 906 825
- DE-A1- 4 206 433
- DE-A1-102013 005 340
- DE-U1-202006 006 359

## Beschreibung

Die vorliegende Erfindung betrifft eine Hochfrequenzsignaldurchführung.

Entsprechende explosionsgeschützte Hochfrequenzsignaldurchführungen können beispielsweise in Geräten der Messtechnik, beispielsweise Feldgeräten mit Sensoren zur Messung von Füllständen, Grenzständen und Drücken eingesetzt werden. Entsprechende hochfrequente Signale können beispielsweise Mikrowellen- oder Radarsignale oder Signale aus dem Bereich des Mobilfunks sein. In der vorliegenden Anmeldung werden unter hochfrequenten Signalen solche ab einer Frequenz von 0,3 GHz verstanden.

Eine Signaldurchführung im Sinne der vorliegenden Anmeldung soll eine Verbindungsvorrichtung für die Verbindung von zwei Leitern bezeichnen. Ein solcher Leiter kann ein elektrischer Leiter wie beispielsweise ein Kabel, eine Koaxialleitung, ein Hohlleiter, ein Streifenleiter oder eine andere Einrichtung sein, die geeignet ist, elektrische Signale zu führen. Mit einer Koaxialleitung sollen vorliegend sowohl Kabel als auch Stecker oder Buchsen oder jeglicher andere koaxiale Leitungsaufbau verstanden werden.

Feldgeräte der Messtechnik müssen häufig in rauen Umgebungsbedingungen angeordnet werden. Insbesondere ist es häufig nötig, diese in Behältern mit explosionsgefährlichen Materialien anzuordnen. In solchen Umgebungen ist es notwendig, explosionsgeschützte Gehäuse und damit auch explosionsgeschützte Signaldurchführungen einzusetzen, die verhindern, dass durch die in einem Gehäuse angeordnete Elektronik des Feldgerätes durch beispielsweise einen Funken eine Explosion auslöst. Bei derartigen Anwendungen ist eine Trennung zwischen einem Bereich, in dem sich das explosionsgefährdete Füllgut befindet und beispielsweise einem Bereich, in dem die Messelektronik angeordnet ist, aufrecht zu erhalten. Dies kann beispielsweise durch explosionsgeschützte Signaldurchführungen erreicht werden. Eine Abdichtung zwischen den Bereichen wird dabei beispielsweise durch abgedichtete Leiterdurchführungen, beispielsweise Glasdurchführungen oder Keramikdurchführungen, gewährleistet.

Aus dem Stand der Technik bekannte Signaldurchführungen mittels derer miteinander zu verbindende Enden einer eingangsseitigen Koaxialleitung und einer ausgangsseitigen Koaxialleitung, die jeweils aus einem Innenleiter und einem den Innenleiter umgebenden Außenleiter bestehen, gekoppelt werden, weisen in der Regel ein Gehäuse mit einer in dem Gehäuse angeordneten druckfesten Signaldurchführung zumindest für den Innenleiter auf. Um mit solchen Signaldurchführungen explosionsgeschützte Signaldurchführungen aufzubauen, ist eine galvanische Trennung notwendig, die in der Regel über diskrete Bauteile, beispielsweise Kondensatoren oder Übertrager realisiert wird. Insbesondere die Anbindung dieser Bauteile für die galvanische Trennung des Außenleiters ist mit unvermeidbaren Induktivitäten verbunden, die sich negativ auf die Übertragungseigenschaften der Signaldurchführung auswirken. Beim Einsatz von Übertragern wird es ferner als nachteilig empfunden, dass diese das übertragbare Frequenzspektrum nach oben hin begrenzen.

Die EP 161 486 A2 offenbart ein Trennglied zum Verbinden von zwei mit Koaxial-Steckverbindern abgeschlossenen Koaxialkabeln. Eine potentialfreie Gehäusedurchführung wird in der DE 20 2006 006 359 U1 beschrieben. Weiterer Stand der Technik ist in den Druckschriften DE 29 06 825 und DE 42 06 433 A1 beschrieben, die jeweils kapazitive Trennelemente offenbaren. Die DE 10 2013 005 340 A1 beschreibt eine elektrische Verbindung mit kapazitiver Kopplung.

Es ist die Aufgabe der vorliegenden Erfindung, parasitäre Induktivitäten zu vermeiden und dadurch eine explosionsgeschützte Hochfrequenzsignaldurchführung mit verbesserten Übertragungseigenschaften zur Verfügung zu stellen.

Diese Aufgabe wird durch eine explosionsgeschützte Hochfrequenzsignaldurchführung mit den Merkmalen des Patentanspruchs 1 gelöst.

Eine erfindungsgemäße explosionsgeschützte Hochfrequenzsignaldurchführung, mittels derer miteinander zu verbindende Enden einer eingangsseitigen Koaxialleitung und einer ausgangsseitigen Koaxialleitung, jeweils bestehend aus einem Innenleiter und einem den Innenleiter umgebenden Außenleiter, miteinander gekoppelt werden, weist ein Gehäuse auf, in dem eine druckfeste Signaldurchführung für den Innenleiter angeordnet ist. Sie zeichnet sich dadurch aus, dass zentrisch in dem Gehäuse eine hochfrequenztaugliche Leiterstruktur angeordnet und mit dem Innenleiter gekoppelt ist, wobei zwischen einer Eingangsseite und einer Ausgangsseite wenigstens ein Element zur galvanischen Trennung angeordnet ist, wobei das Gehäuse eine Struktur zur galvanisch getrennten Kopplung der Außenleiter aufweist. Insbesondere ist der Innenleiter an eine in dem Gehäuse angeordnete und auf einer ersten Seite mit einer hochfrequenztauglichen ersten Leiterstruktur versehenen Platine mit zumindest einem, auf der Platine angeordneten, Trennelement zur galvanischen Signaltrennung gekoppelt.

Durch den Aufbau der vorzugsweise explosionsgeschützten Hochfrequenzsignaldurchführung mit einem Gehäuse und einer in dem Gehäuse angeordneten Platine, auf der eine hochfrequenztaugliche Leiterstruktur, beispielsweise eine Streifenleitung, vorgesehen ist, wird es möglich, Trennelemente zur galvanischen Signaltrennung, beispielweise Kondensatoren oder Übertrager auf dieser Platine anzuordnen und somit in dem Gehäuse zu platzieren. Auf diese Weise wird eine kompakte und gleichzeitig robuste Einheit geschaffen, mittels derer hochfrequente Signale galvanisch getrennt und druckgeschützt zwischen zwei Bereichen übertragen werden können.

Zur Ausbildung der Streifenleitung weist eine der ersten Seite gegenüber liegende zweite Seite der Platine eine zweite Leiterstruktur auf, mit der der Außenleiter gekoppelt ist.

So kann mit einem entsprechenden Aufbau erreicht werden, dass einerseits ein in der Regel über den Innenleiter übertragenes Signal über die Streifenleitung hochfrequenztechnisch günstig übertragen wird.

Eine weitere Verbesserung der hochfrequenztechnischen Eigenschaften kann erreicht werden, wenn der Außenleiter zusätzlich oder alternativ mit einer auf der ersten Seite angeordneten, die erste Leiterstruktur außenseitig umgebenden dritten Leiterstruktur gekoppelt ist.

Ist beispielsweise die erste Leiterstruktur als Streifenleitung ausgebildet, so kann auf der die Streifenleitung tragenden Seite der Platine in Längsrichtung seitlich und von dieser isoliert eine Metallisierung vorgesehen sein, die mit dem Außenleiter verbunden ist, sodass auch diesbezügliche Störsignale vermieden werden. Dies kann insbesondere derart geschehen, dass die zweite Leiterstruktur und die dritte Leiterstruktur elektrisch leitend miteinander verbunden sind, was insbesondere über Durchkontaktierungen gelöst werden kann. Es wird auf diese Weise ein Potentialausgleich zwischen der Unterseite und der Oberseite der Platine sichergestellt.

Ferner ist das Gehäuse erfindungsgemäß derart ausgebildet, dass es die Platine in Richtung einer Längsachse zumindest abschnittsweise zylindrisch umgibt, wobei das Gehäuse zumindest eine leitende innere Schicht und eine von der inneren Schicht galvanisch getrennte leitende äußere Schicht aufweist, die zumindest derart überlappen, dass sie kapazitiv gekoppelt sind, wobei ein eingangsseitiger Außenleiter mit der inneren Schicht und ein ausgangsseitiger Außenleiter mit der äußeren Schicht verbunden ist. Durch eine derartige Ausgestaltung des Gehäuses kann auf platzsparende Weise die im Inneren des Gehäuses angeordnete Platine gleichzeitig abschirmende galvanisch getrennte Kopplung des Außenleiters erreicht werden.

Eine Abschirmung der im Inneren des Gehäuses angeordneten Platine gegen Störsignale außerhalb kann besonders einfach erreicht werden, wenn die innere Schicht und/oder die äußere Schicht zylindrisch ausgebildet und durch eine Isolierung voneinander getrennt sind. Durch eine Dicke der zwischen der inneren Schicht und der äußeren Schicht angeordneten Isolierung kann außerdem in einfacher Weise eine Spannungsfestigkeit der galvanischen Trennung im Bereich des Außenleiters eingestellt werden. Ferner können durch eine geeignete Auswahl der Dicke und/oder der Dielektrizitätskonstante des verwendeten Materials die gebildete Kapazität und somit die elektrische Übertragungseigenschaft des entstehenden "Kondensators" beeinflusst werden.

Eine besonders einfache Ausgestaltung kann erreicht werden, wenn die innere Schicht als ein innerhalb der äußeren Schicht angeordnetes erstes Zylinderrohr ausgebildet ist. Ferner kann die Isolierung als ein vorzugsweise durchführungsseitig zumindest teilweise geschlossenes, zweites Zylinderrohr ausgebildet sein, in dem das erste Zylinderrohr gelagert ist. Wenn die äußere Schicht als ein drittes Zylinderrohr ausgebildet ist, das das erste Zylinderrohr in Richtung der Längsachse vorzugsweise vollständig überlappt, kann eine gute kapazitive Kopplung zwischen dem ersten Zylinderrohr und dem dritten Zylinderrohr erreicht werden, wobei gleichzeitig ein kompakter und äußerst robuster Aufbau geschaffen wird. Das dritte Zylinderrohr kann dafür beispielsweise Verbindung mit Messgerätgehäusen und/oder -behältern ein Außengewinde und entsprechende Dichteinrichtungen aufweisen.

Eine weitere Vereinfachung des Aufbaus kann erreicht werden, wenn die Platine in dem ersten Zylinderrohr gelagert ist. Eine solche Lagerung kann beispielsweise über ein Einschieben der Platine in zwei vorzugsweise radial gegenüber liegende in dem ersten Zylinderrohr angeordnete Nuten realisiert werden. Alternativ kann das erste Zylinderrohr aus zwei Halbschalen gebildet sein, zwischen denen die Platine sitzt. Durch eine Presspassung können so die beiden Halbschalen und die Platine gemeinsam in das zweite Zylinderrohr eingeführt und hinreichend sicher gehalten werden. Zusätzlich oder alternativ zur Halterung der Platine in Nuten des Zylinderrohrs kann die Platine in das erste Zylinderrohr eingepresst sein, das heißt, dass diese über in Radialrichtung wirkende Kräfte auf Grund einer elastischen Verformung des ersten Zylinderrohrs fest in diesem gehalten ist.

Um eine signaltechnisch günstige Anbindung zu erreichen, ist erfindungsgemäß die zweite Leiterstruktur und/oder die dritte Leiterstruktur mit der inneren Schicht über eine Verlötung oder Federkontakte elektrisch leitend verbunden. Der eingangsseitige Außenleiter kann mit der inneren Schicht über eine Verlötung oder Federkontakte elektrisch leitend verbunden sein. Auf diese Weise wird eine Verteilung des Potentials des Außenleiters, in der Regel des Massepotentials, über die gesamte innere Schicht, das heißt insbesondere das erste Zylinderrohr, gewährleistet, wodurch eine gute kapazitive Ankopplung an die äußere Schicht erreicht wird.

Die vorliegende Erfindung wird nachfolgend unter Bezugnahme auf ein Ausführungsbeispiel, das in der beigefügten Figur dargestellt ist, eingehend erläutert. Es zeigt:
- Figur 1: Einen Längsschnitt durch ein Ausführungsbeispiel einer explosionsgeschützten Hochfrequenzsignaldurchführung.

Figur 1 zeigt einen Längsschnitt durch ein Ausführungsbeispiel einer explosionsgeschützten Hochfrequenzsignaldurchführung 1, welche im Wesentlichen als koaxiale Anordnung eines ersten Zylinderrohrs 23, eines zweiten Zylinderrohrs 24 und eines dritten Zylinderrohrs 25 und einer druckgeschützten Signaldurchführung 13 gebildet ist. Innerhalb des koaxialen Aufbaus der Hochfrequenzsignaldurchführung 1 ist eine Platine 14 gelagert, die mit einer eingangsseitigen Koaxialleitung 3 verbindbar ist. Im vorliegenden Ausführungsbeispiel ist als eingangsseitige Koaxialleitung 3 eine Buchse gezeigt, die einen Innenleiter 7 und einen Außenleiter 9 eines Koaxialkabels mit einem entsprechenden Stecker kontaktieren kann. Der Innenleiter 7 der Buchse ist mit einer ersten hochfrequenztauglichen Leiterstruktur 15, vorliegend einer Streifenleitung elektrisch leitend verbunden, wobei die Streifenleitung 15 in Längsrichtung verlaufend zentral auf der Platine 14 angeordnet ist. Die Streifenleitung 15 ist im vorliegenden Ausführungsbeispiel durch drei Bauelemente, beispielsweise Trennelemente 21, zur galvanischen Signaltrennung unterbrochen und wird an dem der Buchse gegenüber liegenden Ende der Platine 14 wieder in eine koaxiale Leiterstruktur überführt, die durch die druckdichte Signaldurchführung 13 geführt und mit einer ausgangsseitigen Koaxialleitung 5 gekoppelt ist. Die ausgangsseitige Koaxialleitung 5 ist im vorliegenden Ausführungsbeispiel als zweite Buchse ausgebildet.

Die Platine 14 ist im vorliegenden Ausführungsbeispiel über radial gegenüber liegenden Nuten 27 in dem ersten Zylinderrohr 23, das als leitende innere Schicht wirkt, gelagert. Der Außenleiter 9 der eingangsseitigen Koaxialleitung 3 ist mit einer zweiten Leiterstruktur 16 auf der Unterseite der Platine 14, welche im vorliegenden Beispiel als vollflächige Metallisierung ausgebildet ist, mit einer dritten Leiterstruktur 17 auf der Oberseite der Platine 14 gekoppelt. Die dritte Leiterstruktur 17 ist in Längsrichtung verlaufend parallel zu der Streifenleitung 15 angeordnet und umgibt diese außenseitig. Über Durchkontaktierungen 18 ist die dritte Leiterstruktur 17 ferner mit der zweiten Leiterstruktur 16 auf der Unterseite der Platine 14 verbunden, sodass ein Potentialausgleich zwischen der Oberseite und der Unterseite der Platine 14 gewährleistet ist. Ferner sind die zweite Leiterstruktur 16 und die dritte Leiterstruktur 17 über eine in Längsrichtung verlaufende Verlötung 29 an die leitende innere Schicht, das heißt das erste Zylinderrohr 23, gekoppelt.

Da das erste Zylinderrohr 23 die Platine 14 in Längsrichtung vollständig umgreift, wird auf diese Weise eine hervorragende Abschirmung gegen Störsignale von außen erreicht. Das erste Zylinderrohr 23 ist über das als Isolierung ausgebildete zweite Zylinderrohr 24 von dem dritten Zylinderrohr 25 galvanisch getrennt, jedoch durch die Überlappung in Längsrichtung des ersten Zylinderrohrs 23 und des dritten Zylinderrohrs 25 kapazitiv gekoppelt. Um die galvanische Trennung sicherzustellen, ist das zweite Zylinderrohr 24 in Richtung der druckgesicherten Signaldurchführung 13 mit Ausnahme einer Leiterdurchführung endseitig verschlossen, sodass ein elektrischer Kontakt in Axialrichtung zwischen dem ersten Zylinderrohr 23 und dem dritten Zylinderrohr 25 ausgeschlossen wird. Das dritte Zylinderrohr 25 ist in Axialrichtung gesehen derart ausgebildet, dass es das erste Zylinderrohr 23 vollständig überlappt, wobei es in Richtung der druckgeschützten Signaldurchführung 13 verlängert ausgebildet und mit einer erhöhten Wandstärke versehen ist, um eine sichere Lagerung dieser Signaldurchführung 13 zu gewährleisten.

Durch eine Variation einer Wandstärke w des als Isolator ausgebildeten zweiten Zylinderrohrs 24 kann eine Spannungsfestigkeit der vorliegenden Anordnung und damit die maximale Isolierspannung einfach konstruktiv eingestellt werden.

Es existieren ferner verschieden Möglichkeiten der Lagerung der Platine 14 in dem ersten Zylinderrohr 23, wobei neben einer Lagerung in Nuten 27 auch die Ausbildung des ersten Zylinderrohrs 23 mit zwei Halbschalen, die oberhalb und unterhalb der Platine 14 sitzen, möglich ist. Ferner ist es möglich, die Platine 14 mit oder ohne Ausbildung von Nuten 27 in das erste Zylinderrohr 23 einzupressen und so durch eine elastische Formung des ersten Zylinderrohrs 23 zu verklemmen.

Alternativ kann das erste Zylinderrohr 23 durch radialen Druck so weit verformt werden, dass es im Querschnitt etwas oval wird. Entlang der längeren Hauptachse des Ovals wird anschließend die Platine 14 eingeschoben und dann den radialen Druck wieder weggenommen. Das erste Zylinderrohr 23 verformt sich dadurch zurück in seine runde Form und klemmt und kontaktiert gleichzeitig die Platine 14 an den Rändern. Auf diese Weise kann eine ansonsten notwendige Lötung zur elektrischen Kontaktierung eingespart werden.

### Bezugszeichenliste

- 1: Hochfrequenzsignaldurchführung
- 3: Eingangsseitige Koaxialleitung
- 5: Ausgangsseitige Koaxialleitung
- 7: Innenleiter
- 9: Außenleiter
- 11: Gehäuse
- 13: Signaldurchführung
- 14: Platine
- 15: Erste Leiterstruktur
- 16: Zweite Leiterstruktur
- 17: Dritte Leiterstruktur
- 18: Durchkontaktierungen
- 21: Trennelement
- 23: Innere Schicht/erstes Zylinderrohr
- 24: Isolierung/zweites Zylinderrohr
- 25: Äußere Schicht
- 27: Nuten
- 29: Verlötung
- L: Längsachse
- w: Wandstärke

## Patentansprüche

1. Hochfrequenzsignaldurchführung (1), mittels derer die miteinander zu verbindenden Enden einer eingangsseitigen Koaxialleitung (3) und einer ausgangsseitigen Koaxialleitung (5), jeweils bestehend aus einem Innenleiter (7) und einen den Innenleiter (7) umgebenden Außenleiter (9) miteinander gekoppelt werden, mit einem Gehäuse (11), einer in dem Gehäuse (11) angeordneten, Signaldurchführung (13) für den Innenleiter (7), wobei der Innenleiter (7) an eine zentrisch in dem Gehäuse angeordnete hochfrequenztaugliche Leiterstruktur gekoppelt ist, wobei das Gehäuse (11) zumindest eine leitende innere Schicht (23) und eine von der inneren Schicht galvanisch getrennte, leitende äußere Schicht (25) aufweist, und in dem Gehäuse (11) eine Platine (14) angeordnet ist, auf der die hochfrequenztaugliche Leiterstruktur vorgesehen und zumindest ein Trennelement (21) zur galvanischen Signaltrennung angeordnet sind, wobei zwischen einer Eingangsseite und einer Ausgangsseite wenigstens ein Element zur galvanischen Trennung angeordnet ist, wobei das Gehäuse die Struktur zur galvanisch getrennten Kopplung der Außenleiter aufweist, wobei ein eingangsseitiger Außenleiter mit der inneren Schicht (23) und ein ausgangsseitiger Außenleiter mit der äußeren Schicht (25) verbunden sind, wobei die Signaldurchführung (13) für den Innenleiter (7) druckfest in dem Gehäuse (11) angeordnet ist und das Gehäuse (11) derart ausgebildet ist, dass es die Platine (14) in Richtung einer Längsachse (L) zylindrisch umgibt,
**dadurch gekennzeichnet, dass**
die innere Schicht (23) und die äußere Schicht (25) zylindrisch einander überlappend ausgebildet und durch eine Isolierung (24) voneinander getrennt sind, wobei die Platine (7) auf einer ersten Seite eine hochfrequenztaugliche erste Leiterstruktur (15), sowie auf einer der ersten Seite gegenüberliegenden zweite Seite eine zweite Leiterstruktur (16) aufweist, sowie eine auf der ersten Seite angeordnete, die erste Leiterstruktur (15) außenseitig umgebende dritten Leiterstruktur (17) aufweist, wobei die zweite Leiterstruktur (16) und / oder die dritte Leiterstruktur (17) mit der inneren Schicht (23) über eine Verlötung (29) oder Federkontakte elektrisch leitend verbunden ist.

2. Hochfrequenzsignaldurchführung (1) nach Anspruch 1,
**dadurch gekennzeichnet, dass**
der Innenleiter (7) an die Platine (14) mit dem zumindest einen, auf der Platine (14) angeordneten, Trennelement (21) zur galvanischen Signaltrennung gekoppelt ist, wobei der Außenleiter (9) mit der zweiten Leiterstruktur (16) gekoppelt ist.

3. Hochfrequenzsignaldurchführung (1) nach Anspruch 2,
**dadurch gekennzeichnet, dass**
der Außenleiter (9) mit der dritten Leiterstruktur (17) gekoppelt ist.

4. Hochfrequenzsignaldurchführung (1) gemäß den Ansprüchen 2 und 3,
**dadurch gekennzeichnet, dass**
die zweite Leiterstruktur (16) mit der dritten Leiterstruktur (17) elektrisch leitend verbunden ist, insbesondere über Durchkontaktierungen (18).

5. Hochfrequenzsignaldurchführung (1) gemäß einem der vorigen Ansprüche,
**dadurch gekennzeichnet, dass** die äußere Schicht (25) zylindrisch ausgebildet und durch eine Isolierung (24) von der inneren Schicht (23) galvanisch getrennt ist.

6. Hochfrequenzsignaldurchführung (1) gemäß Anspruch 5,
**dadurch gekennzeichnet, dass**
die innere Schicht (23) als ein innerhalb der äußeren Schicht (25) angeordnetes erstes Zylinderrohr (23) ausgebildet ist.

7. Hochfrequenzsignaldurchführung (1) gemäß Anspruch 5,
**dadurch gekennzeichnet, dass**
die Isolierung (24) als ein, vorzugsweise durchführungsseitig zumindest teilweise geschlossenes, zweites Zylinderrohr ausgebildet ist, in dem das erste Zylinderrohr (23)gelagert ist.

8. Hochfrequenzsignaldurchführung (1) gemäß Anspruch 6 oder 7,
**dadurch gekennzeichnet, dass**
die äußere Schicht (25) als ein drittes Zylinderrohr ausgebildet ist, das das erste Zylinderrohr (23) in Richtung der Längsachse (L) vorzugweise vollständig übergreift.

9. Hochfrequenzsignaldurchführung (1) gemäß einem der Ansprüche 6 bis 8,
**dadurch gekennzeichnet, dass**
die Platine (14) in dem ersten Zylinderrohr (23) gelagert ist.

10. Hochfrequenzsignaldurchführung (1) gemäß Anspruch 9,
**dadurch gekennzeichnet, dass**
die Platine (14) in zwei vorzugsweise radial gegenüberliegend in dem ersten Zylinderrohr (23) angeordneten Nuten (27) gehaltert ist.

11. Hochfrequenzsignaldurchführung (1) gemäß Anspruch 9,
**dadurch gekennzeichnet, dass**
das erste Zylinderrohr (23) aus zwei Halbschalen gebildet ist, zwischen denen die Platine (14) sitzt.

12. Hochfrequenzsignaldurchführung (1) gemäß Anspruch 9 oder 10,
**dadurch gekennzeichnet, dass**
die Platine (14) in das erste Zylinderrohr (23) eingepresst ist.

13. Hochfrequenzsignaldurchführung (1) gemäß einem der vorhergehenden Ansprüche,
**dadurch gekennzeichnet, dass**
der eingangsseitige Außenleiter mit der inneren Schicht (23) über eine Verlötung (29) oder Federkontakte elektrisch leitend verbunden ist.

14. Hochfrequenzsignaldurchführung gemäß einem der vorhergehenden Ansprüche,
**dadurch gekennzeichnet, dass**
auf der Platine (14) weitere elektronische Bauelemente angeordnet sind.

## Claims

1. High frequency signal transmission (1), by means of which the ends to be connected to each other of an input-side coaxial line (3) and an output-side coaxial line (5), consisting of an inner conductor (7) and an outer conductor (9) surrounding the inner conductor (7) respectively, are able to be coupled to each other, having a housing (11), a signal transmission (13) arranged in the housing (11) for the inner conductor (7), wherein the inner conductor (7) is coupled to a conductor structure suitable for high frequency which is arranged centrally in the housing, wherein the housing (11) has at least one conductive inner layer (23) and a conductive outer layer (25) which is electrically isolated from the inner layer, and a circuit board (14) is arranged in the housing (11), on which the conductor structure suitable for high frequency is provided and at least one separating element (21) for electrical signal separation is arranged between an input side and an output side, wherein the housing has the structure for the electrically isolated coupling of the outer conductor, wherein an input-side outer conductor is able to be connected to the inner layer (23) and an output-side outer conductor is able to be connected to the outer layer (25), wherein the signal transmission (13) for the inner conductor (7) is arranged in the housing (11) in a pressure-resistant manner and the housing (11) is formed in such a way that it surrounds the circuit board (14) cylindrically in the direction of a longitudinal axis (L), wherein the inner layer (23) and the outer layer (25) are formed to overlap each other cylindrically and are isolated from each other by an insulator (24), such that they are capacitively coupled, wherein the circuit board (7) has a first conductor structure (15) suitable for high frequency on a first side,
**characterised in that** the circuit board (7) has a second conductor structure (16) on the second side opposite the first side, and has a third conductor structure (17) arranged on the first side and surrounding the first conductor structure (15) on the outer side, wherein the second conductor structure (16) and/or the third conductor structure (17) are/is connected to the inner layer (23) in an electrically conductive manner via soldering (29) or spring contacts.

2. High frequency signal transmission (1) according to claim 1,
**characterised in that** the inner conductor (7) on the circuit board (14) is coupled to the at least one separating element (21) arranged on the circuit board (14) for electrical signal separation, wherein the outer conductor (9) is coupled to the second conductor structure (16).

3. High frequency signal transmission (1) according to claim 2,
**characterised in that** the outer conductor (9) is coupled to the third conductor structure (17).

4. High frequency signal transmission (1) according to claims 2 and 3,
**characterised in that** the second conductor structure (16) is connected to the third conductor structure (17) in an electrically conductive manner, in particular via plated through-holes (18).

5. High frequency signal transmission (1) according to one of the preceding claims,
**characterised in that** the outer layer (25) is formed cylindrically and is electrically isolated from the inner layer (23) by an insulator (24).

6. High frequency signal transmission (1) according to claim 5,
**characterised in that** the inner layer (23) is formed as a first cylinder tube (23) arranged within the outer layer (25).

7. High frequency signal transmission (1) according to claim 5,
**characterised in that** the insulator (24) is formed as a *second cylinder tube* which is preferably at least partially closed on the transmission side, in which the first cylinder tube (23) is mounted.

8. High frequency signal transmission (1) according to claim 6 or 7,
**characterised in that** the outer layer (25) is formed as a third cylinder tube which preferably completely overlaps the first cylinder tube (23) in the direction of the longitudinal axis (L).

9. High frequency signal transmission (1) according to one of claims 6 to 8,
**characterised in that** the circuit board (14) is mounted in the first cylinder tube (23).

10. High frequency signal transmission (1) according to claim 9,
**characterised in that** the circuit board (14) is held in two grooves (27) which are arranged to be preferably radially opposite each other in the first cylinder tube (23).

11. High frequency signal transmission (1) according to claim 9,
**characterised in that** the first cylinder tube (23) is formed from two half shells, between which the circuit board (14) sits.

12. High frequency signal transmission (1) according to claim 9 or 10,
**characterised in that** the circuit board (14) is pressed into the first cylinder tube (23).

13. High frequency signal transmission (1) according to one of the preceding claims,
**characterised in that** the input-side outer conductor is connected to the inner layer (23) in an electrically conductive manner via soldering (29) or spring contacts.

14. High frequency signal transmission according to one of the preceding claims,
**characterised in that** further electronic components are arranged on the circuit board (14).

## Revendications

1. Passage pour un signal haute fréquence (1) par lequel les extrémités à relier d'une ligne coaxiale (3) côté entrée et d'une ligne coaxiale (5) côté sortie formées chacune d'un conducteur intérieur (7) et d'un conducteur extérieur (9) entourant le conducteur intérieur (7), sont couplées l'une à l'autre, ayant un boîtier (11), un passage de signal (13) installé dans le boîtier (11) pour le conducteur intérieur (7),
- le conducteur intérieur (7) étant couplé à une structure conductrice adaptée haute-fréquence, centrée dans le boîtier,
- le boîtier (11) ayant au moins une couche intérieure conductrice (23) et une couche extérieure (25) conductrice, coupée galvaniquement de la couche intérieure et une platine (14) installée dans le boîtier (11), cette platine ayant une structure conductrice adaptée à la haute fréquence et au moins un élément séparateur (21) pour la coupure galvanique du signal entre le côté entrée et le côté sortie,
- le boîtier ayant la structure de couplage galvanique séparée du conducteur extérieur,
- un conducteur extérieur côté entrée étant relié à la couche intérieure (23) et un conducteur extérieur côté sortie étant relié à la couche extérieure (25),
- le passage de signal (13) pour le conducteur intérieur (7) étant installé solidairement en compression dans le boîtier (11), et
- le boîtier (11) est réalisé pour entourer la platine (14) dans la direction de l'axe longitudinal (L), suivant une forme cylindrique,
- la couche intérieure (23) et la couche extérieure (25) étant réalisées de façon à se chevaucher suivant une forme cylindrique et elle sont dans le boîtier (11) de manière à résister à la pression et le boîtier (11) est réalisé de façon à entourer la platine (14) suivant une forme cylindrique dans la direction de l'axe longitudinal (L),
- la couche intérieure (23) et la couche extérieure (25) se chevauchant suivant une forme cylindrique en étant séparées l'une de l'autre par une isolation (24) de façon à être couplées en mode capacitif,
- la platine (7) ayant une première structure conductrice adaptée haute fréquence (15) sur un premier côté,
passage **caractérisé en ce que**
la platine (7) présente sur le second côté opposé au premier côté, une seconde structure conductrice (16) et ainsi qu'une troisième structure conductrice (17) côté extérieur de la première structure conductrice (15),
- la seconde structure conductrice (16) et/ou la troisième structure conductrice (17) étant reliées en conduction électrique à la couche intérieure (23) par une soudure (29) ou un contact à ressorts.

2. Passage pour un signal haute-fréquence (1) selon la revendication 1,
**caractérisé en ce que**
le conducteur intérieur (7) est couplé à la platine (14) avec au moins un élément séparateur (21) installé sur la platine (14) pour couper galvaniquement le signal,
le conducteur extérieur (9) étant couplé à la seconde structure conductrice (16).

3. Passage pour un signal haute-fréquence (1) selon la revendication 2,
**caractérisé en ce que**
le conducteur extérieur (9) est couplé à la troisième structure conductrice (17).

4. Passage pour un signal haute-fréquence (1) selon les revendications 2 et 3,
**caractérisé en ce que**
la seconde structure conductrice (16) est reliée électriquement à la troisième structure conductrice (17) et en particulier par des contacts traversants (18).

5. Passage pour un signal haute-fréquence (1) selon l'une des revendications précédentes,
**caractérisé en ce que**
la couche extérieure (25) est de forme cylindrique et elle est séparée par une isolation (24) de la couche intérieure coupée galvaniquement de la couche intérieure (23).

6. Passage pour un signal haute-fréquence (1) selon la revendication 5,
**caractérisé en ce que**
la couche intérieure (23) est réalisée sous la forme d'un premier tube cylindrique (23) installé à l'intérieur de la couche extérieure (25).

7. Passage pour un signal haute-fréquence (1) selon la revendication 5,
**caractérisé en ce que**
l'isolation (24) est réalisée sous une forme d'un second tube cylindrique de préférence côté passage, au moins partiellement fermé et qui reçoit le premier tube cylindrique (23).

8. Passage pour un signal haute-fréquence (1) selon les revendications 6 ou 7,
**caractérisé en ce que**
la couche extérieure (25) est réalisée sous la forme d'un troisième tube cylindrique et le premier tube cylindrique (23) entoure dans la direction de l'axe longitudinal (L) qui chevauche le premier tube cylindrique (23), de préférence complètement dans la direction de l'axe longitudinal (L).

9. Passage pour un signal haute-fréquence (1) selon l'une des revendications 6 à 8,
**caractérisé en ce que**
la platine (14) est logée dans le premier tube cylindrique (23).

10. Passage pour un signal haute-fréquence (1) selon la revendication 9,
**caractérisé en ce que**
la platine (14) est tenue dans deux rainures (27) de préférence radialement opposées dans le premier tube cylindrique (23).

11. Passage pour un signal haute-fréquence (1) selon la revendication 9,
**caractérisé en ce que**
le premier tube cylindrique (23) est réalisé avec deux demi-coquilles entre lesquelles se place la platine (14).

12. Passage pour un signal haute-fréquence (1) selon la revendication 9 ou 10,
**caractérisé en ce que**
la platine (14) est pressée dans le premier tube cylindrique (23).

13. Passage pour un signal haute-fréquence (1) selon l'une des revendications précédentes,
**caractérisé en ce que**
le conducteur extérieur côté sortie est relié à la couche intérieure (23) par une soudure (29) ou relié en conduction électrique à la couche intérieure (23) par une soudure (29) ou des contacts à ressorts.

14. Passage pour un signal haute-fréquence (1) selon l'une des revendications précédentes,
**caractérisé en ce que**
la platine (14) comporte d'autres composants électroniques.
